# EUROPÄISCHE PATENTSCHRIFT

(11) **EP 0 150 279 B1**
(45) Veröffentlichungstag und Bekanntmachung des Hinweises auf die Patenterteilung: **03.05.1989**
(21) Anmeldenummer: 84113314.3
(22) Anmeldetag: 06.11.1984
(51) Int. Cl.: B22C 21/14

(54) **Rutschfeste Kernstützen**
Non-skid chaplets
Supports de noyau antidérapants

(30) Priorität: 08.12.1983 DE 8335255 U
(43) Veröffentlichungstag der Anmeldung: 07.08.1985
(73) Patentinhaber: Karl Schmidt Fabrik für Giessereibedarf GmbH & Co, D-6384 Schmitten 1 (DE)
(72) Erfinder: Baetz, Wolfgang, D-3432 Grossalmerode 1 (DE); Graefe, Albrecht, D-3504 Kaufungen (DE); Löw, Edgar, D-6384 Schmitten 1 (DE)
(74) Vertreter: Schaafhausen, Ludwig Richard, Dipl.-Phys.

(56) Entgegenhaltungen:
- DE-A- 1 809 883
- DE-C- 298 628
- FR-A- 693 764

## Beschreibung

Die Erfindung betrifft eine Kernstütze aus in die Gussmasse einschweissbarem Material, bestehend aus einer unteren und einer oberen Stützplatte, welche durch wenigstens einen Steg miteinander verbunden sind, den in etwa halber Höhe wenigstens ein Einschweisskörper von geringerer Stärke als die Stützplatten umgibt. Eine solche Kernstütze ist bekannt aus der DE-AS 2258831.

Um derartige Kernstützen insbesondere auch auf geneigte Kernflächen rutschfest setzen zu können, ist es bekannt, gelochte Stützplatten zu verwenden und durch deren Löcher Nägel in den Formsand des Kernes zu treiben, der aber dabei leicht beschädigt werden kann, ganz abgesehen von dem nachteiligen zusätzlichen Aufwand an Handarbeit für das Nageln und der Unmöglichkeit des Arbeitens mit Setzautomaten.

Statt dessen ist es auch bekannt, aus DE-OS 2 923 702, die Kernstützen stirnseitig auf den Kern zu kleben. Dies hat den im dritten Beschreibungsabsatz der DE-OS 2923702 dargestellten Nachteil, dass solche Kernstützen nicht ohne weiteres mit Setzautomaten auf den Kern gebracht werden können, weil sie vorher im Magazinschacht des Setzautomaten mit ihren leimbestrichenen Stirnseiten gegenseitig verkleben würden. Der Klebauftrag ist ein zusätzlicher Arbeitsgang.

Schliesslich ist es bekannt, den Stirnseiten der Stützplatten konzentrische im Querschnitt halbrunde Rippen anzuformen, um die Reibung gegenüber der Kernoberfläche zu vergrössern. Das gelingt aber nur unzureichend, weil die Kernstütze ein kleiner leichter Gegenstand ist und mit den halbrund gerippten Stützplatten in den harten mit Furanharz getränkten Formsand des Kernes kaum eindringen kann. Ausserdem wird durch das Ausformen der halbrunden konzentrischen Rippen auf den Stützplatten der Herstellungsaufwand für die Kernstütze, die ein ausgesprochener Massenartikel ist, erheblich vergrössert.

Ein weiterer Nachteil dieser angeblich rutschfesten Kernstützen besteht darin, dass die jeweils äusserste konzentrische halbrunde Rippe dicht gegen den Formsand des Kernes anliegt und beim nachfolgenden Guss das Eindringen des flüssigen Metalls in die Hohlräume zwischen der gerippten Stützplatte und dem Formsand verhindert. Das Ergebnis sind ungewollte zumindest hässliche Vertiefungen in der Oberfläche des fertigen Gussstückes, welche aber auch dessen Festigkeit und Masshaltigkeit beeinträchtigen.

Um ohne diese Nachteile den rutschfesten Sitz von Kernstützen der eingangs erwähnten Gattung zu gewährleisten, wird erfindungsgemäss vorgeschlagen, dass alle zur Abstützung einer Kernfläche erforderlichen Stege über einen gemeinsamen bandförmigen Einschweisskörper untereinander verbunden sind, welcher die durch die Kernfläche vorgegebenen Stegabstände fixiert und dem Verlauf der Kernfläche folgt. Dadurch addieren sich die Haltekräfte der miteinander verbundenen Stützplatten. Gegenüber der meist unebenen Kernfläche werden durch die Verbindung mehrerer Stege und Stützplatten durch einen entsprechend vorgebogenen bandförmigen Einschweisskörper auch eine formschlüssige Fixierung und eine das richtige Aufsetzen der Kernstützen erleichternde Zwangszentrierung erreicht.

Aus DE-A 1809883 ist es bekannt, mehrere Stege über eine gemeinsame streifenförmige dem Formprofil angepasste Stützplatte aus Blech zu verbinden, die auch gelocht sein kann. Wegen der Abstützfunktion muss dieses Blech entsprechend dick sein, und weil es gegen die Form anliegt, kommt es - trotz der Lochungen - nur einseitig mit dem einströmenden Guss in Berührung, und wird auf der anderen Seite durch die Form abgekühlt; ein mangelhaftes Einschweissen ist die Folge.

Weitere Merkmale bilden die Gegenstände der Unteransprüche. Die Erfindung ist durch die gezeichneten Ausführungsbeispiele veranschaulicht.

Es zeigen
Fig. 1 eine teilweise Seitenansicht,
Fig. 2 eine Draufsicht dazu,
Fig. 3 eine Seitenansicht auf ein abgewandeltes Ausführungsbeispiel, für eine gestufte Kernfläche,
Fig. 3a eine Variante zu Fig. 3
Fig. 4 eine Draufsicht zu Fig. 3,
Fig. 5 eine weitere Variante, für eine gerippte Kernfläche, in perspektivischer Schrägansicht und
Fig. 6 einen Vertikalschnitt dazu.

Im einfachsten Fall, für eine längliche ebene Kernfläche, sind die Stege 1 und Stützplatten 2 durch einen linialförmigen Einschweisskörper 3 miteinander verbunden, der im Bereich zwischen den Stützplatten 2 Durchbrüche 5 aufweisen kann, welche das innige Einschweissen mit dem Gussmaterial erleichtern, besonders wenn die Durchbrüche 5 gezackte Ränder 4 aufweisen.

Einige der Stützplatten 2 können mit an sich bekannten Nagellöchern 6 versehen sein, um den Kernstützen auf stark geneigten Kernflächen einen zusätzlichen Halt zu geben. Dabei müssen aber zur Fixierung vieler Kernstützen nur wenige Stützplatten genagelt werden, wobei die übrigen Kernstützen zugleich mit gesetzt und fixiert werden.

Das Ausführungsbeispiel nach Fig.3 und 4 ist für eine gestufte breite Kernfläche gedacht. Der bandförmige Einschweisskörper 3a hat entsprechend der gedachten Kernflächenstufung Abwinkelungen 7, die durch Sicken 8 versteift sind. Ausserdem ist der bandförmige Einschweisskörper 3a netzförmig verzweigt, wie aus Fig.4 4 ersichtlich, und mit runden Durchbrüchen 5a zwischen benachbarten Stützplatten 2 versehen. Ferner sind eng benachbarte Stege zusätzlich durch gemeinsame Stützplatten 2b in an sich bekannter Weise miteinander verbunden.

Fig. 5 zeigt in perspektivischer Draufsicht einen Kern 8a mit gerippter Oberfläche und einem entsprechend gerippten sowie bandförmig verzweigten Einschweisskörper3b.

Fig. 6 zeigt einen Vertikalteilschnitt dazu. Man sieht, dass die Stützplatten 2 hier zusätzlich formschlüssig gegen übermässiges Verschieben gesichert sind.

Der Einschweisskörper kann ein Drahtgeflecht sein, was den Vorteil einer besonders raschen innigen Verbindung mit dem Guss hat und vorher die optimale gegenseitige Ausrichtung der benachbarten Kernstützenelemente ermöglicht.

Zusätzlich zu diesen Massnahmen können die Kernstützenelemente verbunden sein durch wenigstens einen auf den Innenflächen benachbarter Stützplatten durchlaufenden und dort befestigten vorzugsweise angeschweissten Draht aus in die Gussmasse einschweissbarem Material. Trotz seiner Lage in der Nähe der Oberfläche des späteren Gussstückes schweisst dieser Draht zuverlässig und vollständig in den Guss ein, wegen seiner geringen Wärmekapazität, und er erleichtert gleichfalls die optimale gegenseitige Ausrichtung benachbarter Kernstützenelemente entsprechend einem bestimmten Fertigungsprogramm, sogar die Anpassung an unterschiedliche Kerne.

## Patentansprüche

1. Kernstütze aus in die Gussmasse einschweissbarem Material, bestehend aus einer unteren und einer oberen Stützplatte, welche durch wenigstens einen Steg (1) miteinander verbunden sind, den in etwa halber Höhe wenigstens ein Einschweisskörper (3, 3a, 3b) von geringerer Stärke als die Stützplatten umgibt, dadurch gekennzeichnet, dass alle zur Abstützung einer Kernfläche erforderlichen Stege (1) über einen gemeinsamen bandförmigen Einschweisskörper (3, bzw. 3a, bzw. 3b) untereinander verbunden sind, welcher die durch die Kernfläche vorgegebenen Stegabstände fixiert und dem Verlauf der Kernfläche folgt.

2. Kernstütze nach Anspruch 1, dadurch gekennzeichnet, dass der Einschweisskörper (3a) wenigstens eine geschlossene Schleife bildet.

3. Kernstütze nach Anspruch 1 oder 2, dadurch gekennzeichnet, dass der Einschweisskörper (3b) wenigstens eine Verzweigung bildet.

4. Kernstütze nach einem oder mehreren der vorhergehenden Ansprüche, dadurch gekennzeichnet, dass der Einschweisskörper (3a) zwischen benachbarten Stützplatten (2 bzw. 2a) Biegungen und/oder Knicke aufweist, die vorzugsweise durch Sicken (8) versteift sind.

5. Kernstütze nach einem oder mehreren der vorhergehenden Ansprüche, dadurch gekennzeichnet, dass der Einschweisskörper (3 bzw. 3a, bzw. 3b) zwischen benachbarten Stützplatten Durchbrüche (5) aufweist.

6. Kernstütze nach Anspruch 5, dadurch gekennzeichnet, dass die Durchbrüche gezackte Ränder (4) haben.

7. Kernstütze nach einem oder mehreren der vorhergehenden Ansprüche, dadurch gekennzeichnet, dass einige der Stützplatten (2a) an sich bekannte Nagellöcher (6) aufweisen.

8. Kernstütze nach einem oder mehreren der vorhergehenden Ansprüche, dadurch gekennzeichnet, dass der bandförmige Einschweisskörper ein Drahtgeflecht ist.

9. Kernstütze nach einem oder mehreren der vorhergehenden Ansprüche, dadurch gekennzeichnet, dass die Unterseiten benachbarter Stützplatten (2b) zusätzlich miteinander verbunden sind über wenigstens einen dort durchlaufenden und befestigten vorzugsweise angeschweissten Draht (9) aus in die Gussmasse einschweissbarem Material.

## Claims

1. Chaplets from a material fusible with the poured metal, consisting of a bottom and a top plate that are connected to each other by at least one shank (1) at about half its height surrounded by at least one weld-in body (3, 3a, 3b) of less thickness than the support plates, characterized in that all shanks (1) needed to support a core surface are connected with each other by a common weld-in strip (3 or 3a or 3b, respectively), fixing the shank distances determined by the core surface, and conforming to the core surface shape.

2. Chaplet according to claim 1, characterized in that the shank (3a) forms at least one closed loop.

3. Chaplet according to claims 1 or 2, characterized in that the shank (3b) forms at least one branch.

4. Chaplet according to one or more of the above claims, characterized in that the shank (3a) exhibits bends and/or kinks between adjacent support plates (2 or 2a, respectively) that are preferably reinforced by beads (8).

5. Chaplet according to one or more of the preceding claims, characterized in that the weld-in strip (3 or 3a or 3b, respectively) exhibits recesses (5) between adjacent support plates.

6. Chaplet according to claim 5, characterized in that the recesses exhibit serrated edges (4).

7. Chaplet according to any one or more of the preceding claims, characterized in that some of the support plates (2a) exhibit known per se nail holes (6).

8. Chaplet according to any one or more of the preceding claims, characterized in that the strip- shaped weld-in body is a wire mesh.

9. Chaplet according to any one or more of the preceding claims, characterized in that the bottom surfaces of adjacent support plates (2b), in addition, are connected to each other by at least one continuous wire (9) fastened thereto - preferably as by welding - of a material fusible with the molten metal.

## Revendications

1. Elément de calage pour les noyaux, réalisé en matière soudable dans la masse du métal coulé, constitué par une semelle d'appui supérieure et une semelle d'appui inférieure qui sont réunies par au moins une entretoise (1) qu'entoure, approximativement à mi-hauteur, un corps (3, 3a, 3b) soudable dans la masse, d'épaisseur inférieure à celle des semelles d'appui, caractérisé par le fait que toutes les entretoises (1), nécessaires pour le calage de la surface d'un noyau sont réunies entre elles au moyen d'un corps commun soudable dans la masse en forme de bande (3,3a, 3b) qui fixe les espacements prédéterminés entre les entretoises par la surface du noyau et qui épouse les évolutions de la surface du noyau.

2. Elément de calage selon la revendication 1, caractérisé par le fait que le corps soudable dans la masse (3a) forme au moins une boucle fermée.

3. Elément de calage selon la revendication 1 ou 2, caractérisé par le fait que le corps soudable (3b) forme au moins une ramification.

4. Elément de calage selon une quelconque ou plusieurs des revendications ci-dessus, caractérisé par le fait que le corps soudable (3a) présente, entre des semelles d'appui voisines (2, 2a), des courbures et/ou des plis angulaires renforcés de préférence au moyen de moulures (8).

5. Elément de calage selon l'une quelconque ou plusieurs des revendications ci-dessus, caractérisé par le fait qu'entre les semelles d'appui voisines, le corps soudable dans la masse (3, 3a, 3b) comporte des ajours (5).

6. Elément de calage selon la revendication 5, caractérisé par le fait que les ajours ont des bords dentelés (4).

7. Elément de calage selon l'une ou plusieurs des revendications ci-dessus, caractérisé par le fait que certaines des semelles d'appui (2a) comportent des perforations (6) de cloutage déja connues.

8. Elément de calage selon l'une ou plusieurs des revendications ci-dessus, caractérisé par le fait que le corps soudable en forme de bande est constituté par un grillage en fil métallique.

9. Elément de calage selon l'une ou plusieurs des revendications ci-dessus, caractérisé par le fait que les faces inférieures des semelles d'appui voisines (2b), supplémentairement, sont réunies entre elles par au moins un fil métallique (9) disposé le long desdites semelles et fixé à celles-ci, de préférence par soudure et soudable dans la masse du métal coulé.
